# EUROPÄISCHE PATENTSCHRIFT

(11) **EP 1 905 915 B1**
(45) Veröffentlichungstag und Bekanntmachung des Hinweises auf die Patenterteilung: **09.03.2016**
(21) Anmeldenummer: 06405414.1
(22) Anmeldetag: 29.09.2006
(51) Int. Cl.: E04B 5/32, E04B 5/00

(54) **Verfahren zur Herstellung einer Betondecke sowie mit diesem Verfahren hergestellte Betondecke**
Method for the production of a concrete slab, and concrete slab produced by this method
Méthode de production d'une dalle de béton, et dalle de béton produite par cette méthode

(43) Veröffentlichungstag der Anmeldung: 02.04.2008
(73) Patentinhaber: Tabsilent GmbH, 8570 Weinfelden (CH)
(72) Erfinder:
(74) Vertreter: Frei Patent Attorneys

(56) Entgegenhaltungen:
- DE-A1- 1 609 519
- DE-A1- 1 658 804
- DE-A1- 2 905 067
- NL-C1- 1 018 156
- NEITHALATH N ET AL: "Acoustically Efficient Concretes Through Engineered Pore Structure", 3 January 2005 (2005-01-03), AUTOCLAVED AERATED CONCRETE : PROPERTIES AND STRUCTURAL DESIGN, FARMINGTON HILLS, MICH. : AMERICAN CONCRETE INST., 2005, US, PAGE(S) 135 - 152, XP008174190, ISBN: 978-0-87031-175-8

## Beschreibung

Die Erfindung bezieht sich auf das Gebiet der Bautechnik und insbesondere auf ein Verfahren zur Herstellung einer Betondecke sowie auf eine nach diesem Verfahren hergestellte Decke.

### STAND DER TECHNIK

In der modernen Architektur werden Oberflächen gewünscht, welche flächig und möglichst glatt sind. Weiter ist oft gewünscht, dass Teile der Gebäudestruktur, z.B. Betondecken, mit ihrer Masse in das Energiekonzept des Hauses eingebunden werden z.B. als Wänmespeicher oder als Kühldecke (thermoaktiver Bauteil). Dies führt vielfach zu Komplikationen mit der Raumakustik, weil mit derartigen Konstruktionen kein Schallabsorber eingebaut werden kann, da solche in der Regel auch wärmedämmend sind. Dieses schallabsorbierende Material auf der Oberfläche führt zwangsläufig zu einem erhöhten Wärmedurchlasswiderstand und behindert den Wärmefluss von oder in die Decke.

DE 38 37 430 A1 beschreibt die Herstellung von Formteilen aus einem Gemisch von Kunststoff, vorzugsweise Acrylharz und Härter, mit Kieselsteinen. Ziel ist die Herstellung von Formteilen, bei denen die natürliche Form und Farbe von Natursteinen voll zu Geltung kommen. Es wird die Herstellung von Platten zur Fassadenverkleidung beschreiben, wobei die Steine mit dem unausgehärteten Kunststoff in einer Form durch Rütteln verdichtet werden.

WO 02/096824 A1 offenbart die Herstellung von Wandelementen, welche aus einem Granulat bestehen, dessen Körner mit einem synthetischen Binder verklebt sind. Die Menge des Binders ist vorzugsweise derart, dass die Wandelemente dampfdurchlässig bleiben. Die Elemente können als kleinere Kacheln oder als grössere Platten ausgebildet sein, und sind vorzugsweise zur Stabilisierung an einer Trägerplatte angebracht.

DE 1 609 519 zeigt eine untere Schicht aus Leichtbeton mit Blähton oder Blähschiefer als Zuschlag. In den Leichtbeton ist eine Hauptbewehrung als Zugarmierung eingebettet.

DE 1 658 804 zeigt eine Decke mit einer Leichtbetonschicht, bei welcher die gesamte Armierung in die Leichtbetonschicht eingelegt ist. Als Leichtbeton wird Porenbeton als nicht vorteilhaft erwähnt, und es wird ferner Schaumstoffbeton mit eingeschlossenen Schaumstoffstücken beschrieben.

NL 1 018 156 zeigt eine Betondecke mit einem "leichten Kern (8)", der einen Mörtel mit leichten Zuschlagstoffen wie Blähton, Kunststoffkörner, -schaum oder -brocken aufweist.

Die akustischen Eigenschaften dieser Deckenkonstruktionen in Bezug auf die Akustik des umschlossenen Raumes unterscheiden sich nicht massgeblich von herkömmlichen Vollbetondecken.

NEITHALATH N. ET AL: Acoustically Efficient Concretes Through Engineered Pore Structure, 2005-01-03, AUTOCLAVED AERATED CONCRETE : PROPERTIES AND STRUCTURAL DESIGN, FARMINGTON HILLS, MICH. : AMERICAN CONCRETE INST., 2005, US, S 135 - 152, beschreibt unter anderem einen Beton ("enhanced porosity concrete") mit offenen Poren und dessen Eigenschaften zur Schallabsorption.

### DARSTELLUNG DER ERFINDUNG

Es ist deshalb Aufgabe der Erfindung, ein Verfahren zur Herstellung einer Betondecke der eingangs genannten Art zu schaffen, so dass die dadurch hergestellte Decke vorgegebenen wärmetechnischen, akustischen und ästhetischen Anforderungen angepasst werden kann.

Diese Aufgabe lösen das Verfahren zur Herstellung einer Betondecke mit den Merkmalen des Patentanspruches 1, Sowie die durch dieses Verfahren hergestellte Betondecke mit den Merkmalen des Anspruches 11.

Es werden also die folgenden Schritte des Verfahrens des Anspruches 1 zur Herstellung einer Betondecke in einem Gebäude ausgeführt.

Dadurch wird es möglich, eine Decke herzustellen, welche hohen Anforderungen bezüglich der konträren Kriterien Wärmeleitung, Akustik und Ästhetik genügt. Die Körner des Granulates sind allseitig durch das Bindemittel benetzt, so dass die Kontaktflächen der einzelnen Körner aufeinander kleben und so den Verbund der Masse sichern, aber Zwischenräume zwischen den Körnern erhalten bleiben, Kanäle durch die Granulatschicht bilden, und so die geforderte Schallabsorption gewährleisten.

Durch das Aufbringen des Füllstoffes auf die Schalung wird die Granulatschicht in einer frei wählbaren Form als Teil der Decke hergestellt Es müssen also keine vorgefertigten Platten auf die - unter Umständen unregelmässige - Form der Decke zugeschnitten werden und es liegen keine Trennlinien zwischen Platten vor.

Dabei können die Parameter bezüglich Wärmeleitung und Akustik kontrolliert und optimiert werden, indem einerseits der Anteil der Fläche der Granulatschicht an der gesamten Deckenfläche und andererseits die Materialwahl für das Granulat gewählt wird:
- Eine Vergrösserung des Anteils der Fläche der Granulatschicht verbessert die Schallabsorption (auf Kosten der Wärmeleitfähigkeit).
- Die Wahl von gut wärmeleitenden Materialien für das Granulat verbessert die Wärmeleitfähigkeit der Granulatschicht als Ganzes.

Gut wärmeleitenden Materialien sind vorzugsweise Splitt oder Kiesel aus Stein, oder Metallspäne oder Körner aus Metall. Natürlich kann auch ein Gemisch solcher verschieden gearteter Körner eingesetzt werden, um vorgegebene Kriterien bezüglich Wärmeleitung und Schallabsorption sowie allenfalls farblicher Gestaltung zu erfüllen. Falls die Wärmeleitfähigkeit eine untergeordnete Rolle spielt, können auch Körner oder Splitt aus Ton oder Blähton verwendet werden. Falls die Granulatschicht unverputzt bleibt, können auch andere Materialien (Glasbruch, feines Metallschrot, farbiger Kies) und Materialkombinationen zur dekorativen Gestaltung eingesetzt werden.

In einer bevorzugten Ausführungsform der Erfindung ist der Anteil der Fläche der Granulatschicht an der gesamten Deckenfläche begrenzt, es sind also nur ein oder mehrere Teilbereiche mit einer Granulatschicht versehen. Diese Begrenzung geschieht vorzugsweise, indem Distanzierungslatten, einen oder mehrere Rahmen bildend, auf die Schalung gelegt werden. Darauf wird der Füllstoff innerhalb des oder der Rahmen auf der Schalung gegossen und verteilt. Dabei bilden die Distanzierungslatte auch eine Referenz zum Abziehen des Füllstoffes ensprechend der Höhe der Distanzierungslatten. Nach dem Aushärten der Granulatschicht können die Distanzierungslatten wieder entfernt werden. Es ist auch möglich, wenn die gesamte Deckenfläche mit der Granulatschicht versehen werden soll, die Distanzierungslatten nur zur Distanzierung zu verwenden, sie nach dem Abziehen des Füllstoffes zu entfernen und die so entstandenen Lücken mit dem Füllstoff aufzufüllen.

Das Mengenverhältnis zwischen Granulat und Bindemittel hängt u.A. von der Komgrösse und Porosität des Granulates ab und kann auf einfache Weise durch Versuche ermittelt werden.

Um die Wärmeleitung durch die Granulatschicht zu verbessern, können in einer weiteren Ausführungsform der Erfindung Wärmeleitblech in der Granulatschicht angeordnet werden, welche in die Betonschicht der Decke fuhren. In einer anderen Ausführungsform der Erfindung fuhren Armierungseisen durch den Bereich der Granülatschicht. Dazu werden die Armierungen vor dem Giessen der Granulatschicht platziert. Dies ist vor allem bei dickeren Granulaischichten zur mechanischen Verankerung wie auch für die Wärmeableitung von Vorteil.

In einer bevorzugten Ausführungsform des Erfindungsgegenstandes weist die Betondecke thermoaktive Elemente wie Heizrohre oder Kühlrohre auf, welche einen Wärmetransport von oder zu der Decke bewerkstelligen. Durch die Granulatschicht und/oder Bereiche ohne Granulatschicht ist die Decke wärmeleitungsmässig an den Raum angekoppelt, so dass ein effizienter Wärmeaustausch mit dem Raum möglich ist.

In einer weiteren bevorzugten Ausführungsform der Erfindung wird nach Entfernen der Schalung ein luftdurchlässiger Verputz, insbesondere ein mikroporosierter Weissputz, auf der Unterseite der Decke angebracht. Diese Luftdurchlässigkeit, also das Vorhandensein von durchgängigen Kanälen im der Verputzschicht, bedeutet, dass auch Schallenergie durch den Verputz tritt, und in der Granulatschicht absorbiert werden kann.

In einer anderen bevorzugten Ausführungsform der Erfindung wird die Deckenuntersicht mit einem Stoff, Vlies oder einem anderen offenporigen Abdeckmaterial beschichtet respektive belegt, um eine akustische wirksame Abtrennung zwischen dem Raum und der Granulatschicht zu schaffen. Wenn gewünscht, kann nach dem Ausschalen des Elementes die Oberfläche der Granulatschicht aber auch so belassen oder lediglich gestrichen werden.

Insgesamt wird also die Konstruktion einer Decke oder eines Bereiches einer Raumdecke ermöglicht, die
- eine bestimmte Porositiät aufweist und somit Schallenergie aufnehmen und absorbieren kann;
- eine minimale Dicke aufweist, so dass auch tieferfrequente Schallanteile des menschlichen Hörbereiches absorbiert werden können;
- eine Verbindung zwischen dem Raum und der Decke herstellt, die über eine ausreichende Wärmeleitfähigkeit verfügt; und
- in einem Stück ohne sichtbare Fugen gefertigt und gegebenenfalls offenporig verputzt werden kann.

Weitere bevorzugte Ausführungsformen gehen aus den abhängigen Patentansprüchen hervor.

### KURZE BESCHREIBUNG DER ZEICHNUNGEN

Im folgenden wird der Erfindungsgegenstand anhand von bevorzugten Ausführungsbeispielen, welche in den beiliegenden Zeichnungen dargestellt sind, näher erläutert. Es zeigen jeweils schematisch, im Querschnitt durch eine Decke während ihrer Herstellung:
- Figur 1: eine Schalung mit aufgelegten Distanzierungslatten;
- Figur 2: nach Einbringen von Füllmaterial;
- Figur 3: nach Betonieren der Decke; und
- Figur 4: nach Anbringen eines Verputzes.

Die in den Zeichnungen verwendeten Bezugszeichen und deren Bedeutung sind in der Bezugszeichenliste zusammengefasst aufgelistet. Grundsätzlich sind in den Figuren gleiche Teile mit gleichen Bezugszeichen versehen.

### WEGE ZUR AUSFÜHRUNG DER ERFINDUNG

Figur 1 zeigt eine Schalung 3 mit aufgelegten Distanzierungslatten 5. Auf die Schalung 3 ist optional eine Trennfolie 4, beispielsweise aus Polyäthylen oder einem anderen Kunststoff eingelegt, um später das Entfernen der Schalung 3 zu erleichtern. Die Höhe der Schalung 3 entspricht der Höhe der Untersicht der zukünftigen Decke.

Mit den Distanzierungslatten 5 kann einerseits die Granulatschicht 2 auf einen Teilbereich der Decke begrenzt werden und andererseits die Höhe der Granulatschicht 2 definiert werden, indem das Füllmaterial von Hand bis auf die Höhe der Distanzierungslatten 5 abgezogen wird. Eine Dicke der Granulatschicht 2 beträgt vorzugsweise 2 cm bis 20 cm und insbesondere 4 cm bis 8 cm. Nach dem Aushärten oder Abbinden des Bindemittels der Granulatschicht 2 können die Distanzierungslatten 5 entfernt werden.

Die Korngrösse des Granulates mit feiner Körnung beträgt vorzugsweise 0.5 mm bis 10 mm und insbesondere 1 mm bis 5 mm oder 7 mm. Das Granulat weist vorzugsweise Körner von Splitt, Kies, oder einem Gemisch solcher Körner auf. Bei der Verwendung von Splitt ergibt sich wegen der planen Bruchflächen der einzelnen Körner in der Regel eine bessere Verbindung der Körner untereinander - im Vergleich zu runden Körnern von Kieseln.

Das Bindemittel zur Verbindung oder Verklebung der Körner des Granulates ist vorzugsweise ein mineralischer Binder basierend auf Zement, Gips (Hartgips) oder keramischen Stoffen, oder ein Kunststoffbinder basierend auf Acrylverbindungen (Acrylharze), Polyurethan oder dergleichen. Vorzugsweise werden hitzebeständige Stoffe mit geringer Qualmbildung verwendet. Prinzipiell sind die beschriebenen verschiedenen Arten von Granulaten mit den verschiedenen Arten von Rindern frei kombinierbar.

Ein Kunststoffbinder weist beispielsweise zwei Komponenten wie Harz und Härter auf, die vor dem oder beim Mischen mit dem Granulat zusammengefügt werden. Das Bindemittel wird mit dem Granulat vorzugsweise mittels einer Zwangsmischung gemischt, also durch Verrühren - im Gegensatz zu einem Trommelmischer. Dadurch kann bei der vergleichsweisen geringen Menge an Bindemittel, die erfoderlich ist, um die Porosität der Granulatschicht 2 zu gewährleisten, eine ausreichende Verteilung des Bindemittels auf die Granulatkörner erreicht werden.

Figur 2 zeigt die Situation nach Einbringen von Füllmaterial zur Bildung einer Granulatschicht 2. Weil die Granulatschicht am Bau selber erzeugt wird, sind keine Trägerplatten zur mechanischen Stabiliserung erforderlich, so wie dies bei vorfabrizierten Platten der Fall ist. Beispielhaft sind auf der linken Seite der Granulatschicht 2 optionale Wärmeleitbleche 10 eingezeichnet (Bei einem tatsächlichen Einsatz von Wärmeleitblechen 10 würden diese vorzugsweise Ober die ganze Granulatschicht 2 verteilt angeordnet) Die Wärnneleitbleche 10 ragen in den Bereich der zukünftigen Bedondecke hinein und verbessern den Wärmeübergang zwischen Granulatschicht 2 und Beton. Die Wärmeleitbleche 10 weisen beispielsweise Profile in der Form eines "S", oder eines liegenden "U" oder "H" auf. Alternativ oder zusätzlich können auch Verankerungsbügel in die Granulatschicht 2 eingelegt werden.

Figur 3 zeigt die Situation nach Betonieren der Decke und Bilden einer armierten Betonschicht 8. Vor dem Giessen der Betonschicht 8 werden die Armierung 6 und vorzugsweise weitere Elemente wie Heiz- oder Kühlrohre als thermoaktive Elemente 7 plaziert. In einer bevorzugten Ausführungsform der Erfindung wird vor dem Giessen des Betons eine Versiegelungsschicht auf die Granulatschicht 2 aufgebraucht Diese besteht beispielsweise aus einer Zementschlämme oder einem Kunststoff und verhindern das Eindringen von Zementmilch aus dem Beton in die Poren der Granulatschicht 2. Grundsätzlich haftet die Betonschicht an der Granulatschicht 2 ausreichend fest, so dass - bei einer Dicke der Granulatschicht 2 von beispielsweise bis zehn oder mehr Zentimetern - keine besondere Verankerung der Granulatschicht 2 erforderlich ist.

Figur 4 zeigt die Decke nach Entfernen der Schalung 3 und optional der Trennfolie 4 und nach Anbringen eines optionalen Verputzes 9. Der Verputz oder Deckputz 9 besteht aus einem offenporigen oder mikroporosierten Material, ist also luftdurchlässig. Somit kann Schallenergie durch den Deckputz 9 hindurch in die Granulatschicht 2 geleitet werden, wo sie absorbiert wird. Der Deckputz 9 kann beispielsweise in bekannter Weise durch Aufziehen angebracht werden. Der Deckputz 9 kann einschichtig oder mehrschichtig aufgebaut sein. Ein geeignetes Verputzmaterial wird beispielsweise durch die BASWAacoustic AG, Marmorweg 10, CH-6283 Baldegg, unter dem Markennamen "BASWAphon" vertrieben, oder von der Sto AG, Ehrenbächstr. 1, D-79780 Stühlingen unter dem Markennamen "StoSilent".

### BEZUGSZEICHENLISTE

- 1: Decke
- 2: Granülatschicht
- 3: Schalung
- 4: Trennfolie
- 5: Distanzierungslatten
- 6: Armierung
- 7: Thermoaktive Elemente
- 8: Beton
- 9: Deckputz
- 10: Wärmeleitblech

## Patentansprüche

1. Verfahren zur Herstellung einer Betondecke (1) in einem Gebäude, aufweisend die folgenden Schritte
• Erstellen einer horizontalen Schalung (3);
• Verteilen eines Füllstoffes auf der Schalung (3), wobei der Füllstoff aus einem Gemisch aus einem Granulat und einem Bindemittel besteht;
• Aushärten des Bindemittels und Bildung einer ersten Schicht (2);
• Einlegen von Armierungselementen (6) und optional weiteren zu umgiessenden Elementen (7);
• Giessen und Abbinden einer Betonschicht (8) über der ersten Schicht;
**dadurch gekennzeichnet, dass** die erste Schicht (2) eine Granulatschicht ist und das Mischverhältnis von Granulat und Bindemittel derart gewählt ist, dass einerseits die Körner des Granulates miteinander verbunden werden indem Kontaktflächen der einzelnen Körner aufeinander kleben und andererseits durchgehende Zwischenräume zwischen den Körnern bestehen bleiben, welche Kanäle durch die Granulatschicht bilden und eine Schallabsorption in der Granulatschicht bewirken, und dass vor dem Giessen der Betonschicht (8) eine Versiegelungsschicht auf der Granulatschicht (2) aufgebracht wird.

2. Verfahren gemäss einem der bisherigen Ansprüche, wobei der Schritt des Erstellens der Schalung auch das Auflegen einer Trennfolie (4) auf die Schalung (3) beinhaltet.

3. Verfahren gemäss einem der bisherigen Ansprüche, wobei vor dem Verteilen des Gemisches aus Granulat und Bindemittel Distanzierungslatten (5) auf die horizontale Schalung (3) gelegt werden, und anschliessend wieder entfernt werden.

4. Verfahren gemäss einem der bisherigen Ansprüche, wobei die Korngrösse des Granulates 0.5 mm bis 10 mm und vorzugsweise 1 mm bis 5 mm beträgt.

5. Verfahren gemäss einem der bisherigen Ansprüche, wobei das Granulat Körner von Splitt, Kies, oder einem Gemisch solcher Körner aufweist, und insbesondere der Binder ein Kunststoffbinder, ein zementbasierter Binder, ein gipsbasierter Binder oder ein Keramikbinder ist.

6. Verfahren gemäss einem der bisherigen Ansprüche, wobei das Granulat Körner aus Metall und/oder Metallsplitt aufweist und/oder das Granulat Körner aus Ton oder Blähton aufweist.

7. Verfahren gemäss einem der bisherigen Ansprüche, wobei eine Dicke der Granulatschicht 2 cm bis 20 cm und vorzugsweise 4 cm bis 8 cm beträgt.

8. Verfahren gemäss einem der bisherigen Ansprüche, wobei spätestens vor dem Giessen der Betonschicht (8), und vorzugsweise vor dem Verteilen des Gemisches aus Granulat und Bindemittel, Wärmeleitbleche (10) angebracht werden, welche in die Granulatschicht (2) mit eingebettet werden und vorzugsweise in vertikaler Richtung aus der Granulatschicht (2) herausragen und so anschliessend durch den Beton (8) umschlossen werden.

9. Verfahren gemäss einem der bisherigen Ansprüche, wobei die weiteren zu umgiessenden Elemente (7) thermoaktive Elemente wie Heiz- oder Kühlleitungen sind.

10. Verfahren gemäss einem der bisherigen Ansprüche, wobei nach dem Giessen und dem Abbinden des Betons (8) die Schalung (3) entfernt wird und ein luftdurchlässiger Verputz (9) auf die Unterseite der Granulatschicht (2) aufgebracht wird.

11. Betondecke, hergestellt nach einem der bisherigen Ansprüche, aufweisend eine Granulatschicht aus einem Gemisch aus einem Granulat und einem Bindemittel, und eine darüber liegende Betonschicht in welche Armierungselemente und optional weitere Elemente eingegossen sind, wobei das Mischverhältnis von Granulat und Bindemittel der Granulatschicht derart gewählt ist, dass einerseits die Körner des Granulates miteinander verbunden sind, indem Kontaktflächen der einzelnen Körner aufeinander kleben, und andererseits durchgehende Zwischenräume zwischen den Körnern bestehen, welche Kanäle durch die Granulatschicht bilden und eine Schallabsorption in der Granulatschicht bewirken, und wobei zwischen der Granulatschicht und der Betonschicht eine Versiegelungsschicht auf der Granulatschicht aufgebracht ist.

## Claims

1. A method for manufacturing a concrete ceiling (1) in a building, having the following steps
• creating a horizontal formwork (3);
• distributing a filler on the formwork (3), wherein the filler consists of a mixture of a granulate and a binder;
• curing the binder and forming a first layer (2);
• placing of reinforcement elements (6) and optionally further elements (7) to be embedded;
• pouring and setting a concrete layer (8) above the first layer;
**characterised in that** the first layer (2) is a granulate layer and the mixing ratio of granulate and binder is selected in a manner such that on the one hand the grains of the granulate are connected to one another by way of contact surfaces of the individual grains bonding to one another and on the other hand continuous intermediate spaces remain between the grains, said intermediate spaces forming channels through the granulate layer and effecting a sound absorption in the granulate layer, and that a sealing layer is deposited on the granulate layer (2) before pouring the concrete layer (8).

2. A method according to one of the preceding claims, wherein the step of creating the formwork includes the laying of a separating sheet (4) onto the formwork (3).

3. A method according to one of the preceding claims, wherein spacer laths (5) are applied onto the horizontal formwork (3) before the distribution of the mixture of granulate and binder, and are subsequently removed again.

4. A method according to one of the preceding claims, wherein the grain size of the granulate is 0.5 mm to 10 mm and preferably 1 mm to 5 mm.

5. A method according to one of the preceding claims, wherein the granulate comprises grains of grit, gravel, or of a mixture of such grains, and in particular the binder is a plastic binder, a cement-based binder, a plaster-based binder or a ceramic binder.

6. A method according to one of the previous claims, wherein the granulate comprises grains of metal and/or metal fragments and/or the granulate comprises grains of clay or expanded clay.

7. A method according to one of the preceding claims, wherein the thickness of the granulate layer is 2 cm to 20 cm and preferably 4 cm to 8 cm.

8. A method according to one of the preceding claims, wherein at the latest, before the pouring of the concrete layer (8), and preferably before the distribution of the mixture of granulate and binder, heat-conduction plates (10) are incorporated and these are co-embedded into the granulate layer (2) and preferably project out of the granulate layer (2) in the vertical direction and are thus subsequently enclosed by the concrete (8).

9. A method according to one of the preceding claims, wherein the further elements (7) to be embedded are thermo-active elements such as heating or cooling conduits.

10. A method according to one of the preceding claims, wherein the formwork (3) is removed after the pouring and setting of the concrete (8), and an air-permeable plaster (9) is deposited onto the lower side of the granulate layer (2).

11. A concrete ceiling, manufactured according to one of the preceding claims, comprising a granulate layer of a mixture of a granulate and a binder, and a concrete layer lying thereabove, into which reinforcement elements and optionally further elements are embedded, wherein the mixing ratio of the granulate and binder of the granulate layer is selected in a manner such that on the one hand the grains of the granulate are connected to one another by way of the contact surfaces of the individual grains bonding to one another, and one the other hand continuous intermediate spaces exist between the grains, said intermediate spaces forming channels through the granulate layer and effecting a sound absorption in the granulate layer, and wherein a sealing layer is placed on the granulate layer, between the granulate layer and the concrete layer.

## Revendications

1. Procédé de fabrication d'un plafond (1) en béton dans un bâtiment, le procédé présentant les étapes suivantes :
formation d'un coffrage horizontal (3),
répartition d'une charge sur le coffrage (3), la charge étant constituée d'un mélange d'un granulé et d'un liant,
durcissement du liant et formation d'une première couche (2),
pose d'éléments d'armature (6) et facultativement d'autres éléments (7) à incorporer dans le béton,
coulée et durcissement d'une couche de béton (8) audessus de la première couche,
**caractérisé en ce que**
la première couche (2) est une couche de granulé et le rapport de mélange entre le granulé et le liant est sélectionné de telle sorte que d'une part les grains de granulé soient reliés les uns aux autres par le fait que des surfaces de contact des différents grains adhèrent les unes aux autres et que d'autre part qu'il reste entre les grains des espaces intermédiaires continus qui forment des canaux qui traversent la couche de granulé et qui ont pour effet une absorption du bruit dans la couche de granulé et
**en ce qu'**avant la coulée de la couche de béton (8), une couche de scellement est appliquée sur la couche de granulé (2).

2. Procédé selon la revendication précédente, dans lequel l'étape de formation du coffrage contient la pose d'une feuille de séparation (4) sur le coffrage (3).

3. Procédé selon l'une des revendications précédentes, dans lequel, avant la répartition du mélange constitué du granulé et du liant, des lattes d'écartement (5) sont posées sur le coffrage horizontal (3) et sont ensuite enlevées.

4. Procédé selon l'une des revendications précédentes, dans lequel la granulométrie du granulé est comprise entre 0,5 mm et 10 mm et de préférence entre 1 mm et 5 mm.

5. Procédé selon l'une des revendications précédentes, dans lequel le granulé présente des grains de pierrailles, de gravillons ou d'un mélange de ces grains et en particulier dans lequel le liant est un liant synthétique, un liant à base de ciment, un liant à base de gypse ou un liant céramique.

6. Procédé selon l'une des revendications précédentes, dans lequel le granulé présente des grains de métal et/ou des morceaux de métal et/ou le granulé présente des grains d'argile ou d'argile expansé.

7. Procédé selon l'une des revendications précédentes, dans lequel l'épaisseur de la couche de granulé est comprise entre 2 cm et 20 cm et de préférence entre 4 cm et 8 cm.

8. Procédé selon l'une des revendications précédentes, dans lequel au plus tard avant la coulée de la couche de béton (8) et de préférence avant la répartition du mélange constitué du granulé et du liant, des tôles (10) de conduction thermique sont placées, sont incorporées dans la couche de granulé (2) et débordent de préférence dans la direction verticale hors de la couche de granulé (2) pour ainsi être englobées ensuite par le béton (8).

9. Procédé selon l'une des revendications précédentes, dans lequel les autres éléments (7) à incorporer sont des éléments thermoactifs, par exemple des conduits de chauffage ou de refroidissement.

10. Procédé selon l'une des revendications précédentes, dans lequel après la coulée et le durcissement du béton (8), le coffrage (3) est enlevé et un enduit (9) perméable à l'air est appliqué sur la face inférieure de la couche de granulé (2).

11. Plafond en béton, réalisé selon l'une des revendications précédentes, et présentant une couche de granulé constituée d'un mélange d'un granulé et d'un liant, au-dessus de laquelle est placée une couche de béton dans laquelle les éléments d'armature et facultativement d'autres éléments sont incorporés, le rapport de mélange entre le granulé et le liant de la couche de granulé étant sélectionné de telle sorte que d'une part les grains de granulé sont reliés les uns aux autres par le fait que les surfaces de contact des grains individuels adhèrent les unes aux autres et que d'autre part des espaces intermédiaires continus sont formés entre les grains, formant des canaux traversant la couche de granulé et ayant pour effet une absorption du bruit dans la couche de granulé, une couche de scellement étant placée sur la couche de granulé entre la couche de granulé et la couche de béton.
